# EUROPÄISCHE PATENTSCHRIFT

(11) **EP 0 941 154 B1**
(45) Veröffentlichungstag und Bekanntmachung des Hinweises auf die Patenterteilung: **20.11.2002**
(21) Anmeldenummer: 98952643.9
(22) Anmeldetag: 24.09.1998
(51) Int. Cl.: B26D 5/04, B26D 7/26

(54) **MESSERHALTER MIT ANSTELLBAREM KREISMESSER**
KNIFE-HOLDER WITH ADJUSTABLE CIRCULAR KNIFE
GUIDE-LAME A COUTEAU CIRCULAIRE REGLABLE

(30) Priorität: 30.09.1997 DE 29717396 U
(43) Veröffentlichungstag der Anmeldung: 15.09.1999
(73) Patentinhaber: Wilhelm Bilstein KG Spezialfabrik für Maschinenmesser und Kompressorventile, 51491 Overath (DE)
(72) Erfinder: BILSTEIN, Willi, D-51491 Overath (DE); PICKER, Ingo, D-53804 Much (DE)
(74) Vertreter: Langmaack, Jürgen, Dipl.-Ing.
(86) Internationale Anmeldenummer: EP9806094
(87) Internationale Veröffentlichungsnummer: WO99016594

(56) Entgegenhaltungen:
- DE-A- 2 452 201
- DE-B- 1 070 018
- DE-C- 864 655
- FR-A- 1 264 280
- GB-A- 480 931
- US-A- 3 185 010
- US-A- 4 641 575
- US-A- 5 146 827
- PATENT ABSTRACTS OF JAPAN vol. 016, no. 440 (M-1310), 14. September 1992 & JP 04 152096 A (HITACHI METALS LTD;OTHERS: 01), 26. Mai 1992

## Beschreibung

Die Erfindung betrifft einen Messerhalter für Kreismesser zum Längsteilen von Materialbahnen, insbesondere aus Papier- oder Kunststoffolie, wobei das Kreismesser anstellbar ist, der Gattung des in der US-A-3,185,010 offenbarten Halters.

Durch das Längsteilen von Materialbahnen mittels Kreismessern, die nach dem Scherenschnittsystem arbeiten, werden aus den ursprünglich breiten Materialbahnen schmale Materialstreifen erzeugt, deren Breite sich jeweils nach dem entsprechenden Anwendungsfall richtet. Um möglichst schmale Bänder oder Streifen zu erzeugen, ist es notwendig, daß die an einem Messerbalken in entsprechendem Abstand nebeneinander festzulegenden Kreismesserhalter eine möglichst geringe Baubreite aufweisen, da durch diese die minimal mögliche Schnittbreite im wesentlichen bestimmt wird. Aufgrund der geringen Baubreite der Kreismesserhalter und der gegebenen beschränkten Zugänglichkeit, ist es schwierig, die Kreismesserhalter zu bedienen und einzurichten. Es ist insbesondere ein Problem eine möglichst einfache und somit schnelle Seitenanstellung des Kreismessers gegen das Untermesser zu gewährleisten, die auch hinreichend genau erfolgen muß, um einen sauberen Schnitt zu gewährleisten.

Aus der DE-PS-24 52 201 ist ein druckmittelbetätigter Messerhalter für Rollenschneidemaschinen bekannt, der einen einzigen Kolben für die Absenkbewegung und Seitenanstellung benötigt, wobei das Kreismesser in seitlicher Richtung durch mechanische Bewegungsumlenkung anstellbar ist, und zwar über einen Seitenanschlag, der ein Kippen der Kreismesserverlagerung um einen Drehpunkt an der verlängerten Kolbenstange bewirkt. Nachteilig erweist sich ein derartiger Messerhalter dahingehend, daß die Anstellbewegung nicht variierbar gesteuert werden kann sondern aufgrund der konstruktiven Gestaltung vorgegeben ist.

Beim Längsteilen von Materialbahnen ist für bestimmte Anwendungsfälle, bei denen präzise Schnittkanten am jeweiligen Streifen gefordert werden, notwendig jeweils beiderseits der Nutzstreifen sogenannte verlorene schmale Streifen herauszuschneiden. Eingesetzt wurden hierfür Doppelmesserköpfe, wie sie beispielsweise aus der DE-U- 1 992 832 bekannt sind, die den Nachteil einer großen Baubreite aufweisen.

Der Erfindung liegt daher die Aufgabe zugrunde, einen Messerhalter für Kreismesser zu schaffen, der eine hohe Steifigkeit und gute Funktionssicherheit bei einer möglichst geringen Baubreite aufweist und eine zuverlässige Anstellung des Kreismessers zu dem Untermesser ermöglicht.

Die Aufgabe wird gemäß Anspruch 1 gelöst. Die Messerhalter werden mit ihrem Grundkörper in vorgegebenen Abständen, die von der gewünschten Schnittbreite abhängen, an den Messerbalken festgelegt. Die Zustellung des an dem Messerkopf rotierbar gelagerten Kreismessers erfolgt dadurch, daß die in dem Grundkörper verschiebbar gelagerte Führungsstange über einen beispielsweise pneumatischen oder hydraulischen Stellantrieb in Richtung eines dem Kreismesser zugeordneten Untermesser bewegt wird, so daß das Kreismesser in die vorgesehene Nut des Untermesser eintaucht. Sobald die zuvor eingestellte Eintauchtiefe des Kreismessers erreicht ist, erfolgt die Seitenanstellung des Kreismessers gegen das Untermesser, um einen sauberen Scherenschnitt zu gewährleisten. Die Seitenanstellung des Kreismessers wird dadurch erzielt, daß der Messerkopf an einem Schwenkarm angeordnet ist, der über ein Gelenk mit der Führungsstange verbunden ist. Bei Erreichen der vorgegebenen Eintauchtiefe wird über einen zweiten Stellantrieb der Schwenkarm so verstellt, daß das Kreismessers an der Gegenschneide des Untermessers zur Anlage kommt.

In vorteilhafter Ausgestaltung der Erfindung ist vorgesehen, daß zwei Führungsstangen vorgesehen sind, wodurch der auftretende Schneiddruck von den beiden Führungsstangen verwindungssteif aufgenommen wird und somit der Messerhalter insgesamt eine hohe Steifigkeit aufweist. Des weiteren verteilt sich durch die erfindungsgemäße Ausgestaltung des Messerhalters auch die Belastung auf die Führungen der Führungsstangen, wodurch diese einem geringeren Verschleiß ausgesetzt sind. Sofern die beiden Führungsstangen mit einem Kolben in Verbindung stehen, wird erreicht, daß die Führungsstangen mit dem gleichen Druck angesteuert werden.

In weiterer vorteilhafter Ausgestaltung der Erfindung ist vorgesehen, daß das Gelenk oberhalb des Messerkopfes angeordnet ist. Der Vorteil ist, daß bei einem oberhalb des Messerkopfes angeordneten Gelenkes eine geringere Baubreite des Messerhalters erzielbar ist im Vergleich zu einem seitlich von dem Messerkopf angeordneten Gelenk.

In besonders vorteilhafter Ausgestaltung der Erfindung ist vorgesehen, daß das Betätigungsmittel am Grundkörper angeordnet ist. Als vorteilhaft erweist sich hierbei, daß einerseits der zweite Stellantrieb im Grundkörper angeordnet sein kann, wodurch eine geringe Baubreite des Messerhalters erzielt wird und der Grundkörper mit Betätigungsmittel als Einheit ausgebildet ist. Andererseits ist es möglich, den zweiten Stellantrieb außerhalb des Grundkörpers anzuordnen, wodurch gewährleistet ist, daß Wartungs- und Einstellarbeiten am zweiten Stellantrieb aufgrund der leichteren Zugänglichkeit durch das Bedienpersonal einfacher realisierbar sind.

In zweckmäßiger Ausgestaltung der Erfindung ist vorgesehen, daß der zweite Stellantrieb durch eine Kolben-Zylindereinheit gebildet wird, die an eine Druckmittelversorgung angeschlossen ist. Bei dem zweiten Stellantrieb kann es sich um eine pneumatische und/oder hydraulische Kolben-Zylindereinheit handeln, die mit einer Druckmittelversorgungsleitung in Verbindung steht. Die Anstellung des Kreismessers kann beispielsweise in Form einer Folgesteuerung realisiert werden, wobei zuerst die Führungsstange durch Druck auf eine mit der Führungsstange verbundenen Kolben bis in eine Endposition bewegt wird, und daß bei Erreichen der Endposition die Kolben-Zylindereinheit des zweiten Stellantriebes mit Druck beaufschlagt wird, die den Schwenkarm so weit bewegt, daß das Kreismesser am Untermesser zur Anlage kommt.

In weiterer zweckmäßiger Ausgestaltung der Erfindung ist vorgesehen, daß dem zweiten Stellantrieb eine Rückstellfeder zugeordnet ist. Die Rückstellfeder kann einerseits den Schwenkarm in einer Grundposition halten, d. h. in einer nicht ausgelenkten Lage, und andererseits dient sie dazu, daß beim Abheben des Kreismessers von dem Untermesser der Schwenkarm mittels der Rückstellfeder wieder in die Grundposition zurückgedrückt wird, nachdem die Kolben-Zylindereinheit des Betätigungsmittels nicht mehr mit Druck beaufschlagt ist.

In besonders vorteilhafter Ausgestaltung der Erfindung ist vorgesehen, daß der Schwenkarm im Bereich des Gelenks geteilt ist, wobei die Schwenkarmteile lösbar miteinander verbunden sind. Hierdurch ist es möglich, daß der Messerkopf fest an einem unterhalb des Gelenks angeordneten Schwenkarmteil befestigt ist. Die aus dem Messerkopf und dem unteren Schwenkarmteil gebildete Baueinheit kann, beispielsweise zu Wartungsund Reparaturzwecken, komplett ausgetauscht werden. Durch den erfindungsgemäß ausgestalteten Messerhalter ist es weiterhin nicht mehr notwendig, daß zur Seiteneinstellung des Kreismessers der Messerkopf eine Kolbenzylindereinheit als Verstellelement aufweisen muß. Die lösbare Verbindung der Schwenkarmteile kann beispielsweise über eine Führung mit Feststellmitteln, beispielsweise einer Schwalbenschwanzführung, erfolgen. Es ist auch möglich, daß die Schwenkarmteile miteinander verschraubt werden, wobei bei allen Verbindungsmöglichkeiten eine spielfreie Verbindung der Schwenkarmteile gewährleistet ist.

In weiterer vorteilhafter Ausgestaltung der Erfindung ist vorgesehen, daß der Messerkopf einen Lagerträger aufweist, der lösbar mit dem Schwenkarm verbunden ist. Dadurch, daß die Seitenanstellung des Kreismesser gegen das Untermesser durch den erfindungsgemäß ausgestalteten Messerhalter erzielt wird, ist es nicht notwendig, den Messerkopf, wie bisher üblich, mit einer Kolben-Zylindereinheit als Verstellelement auszubilden. Die Verbindung kann beispielsweise über eine Führung mit Feststellmittel, beispielsweise eine Schwalbenschwanzführung erfolgen, oder es ist auch möglich, daß der Lagerträger mit dem Schwenkarm verschraubt wird.

Die Erfindung wird im folgenden anhand schematischer Zeichnungen von Ausführungsbeispielen erläutert. Es zeigen:
- Fig. 1: Eine teilweise geschnittene seitliche Ansicht einer ersten Ausführungsform eines Messerhalters für Kreismesser,
- Fig. 2: eine teilweise geschnittene Vorderansicht einer ersten Ausführungsform des Messerhalters gemäß Fig. 1,
- Fig. 3: eine teilweise geschnittene seitliche Ansicht einer weiteren Ausführungsform eines Messerhalters für Kreismesser,
- Fig. 4: eine teilweise geschnittene Vorderansicht eines Doppelmesserkopfes.

Fig. 1 zeigt eine teilweise geschnittene seitliche Ansicht einer ersten Ausführungsform eines Messerhalters 1 für ein Kreismesser 2 mit eine Grundkörper 3, der an einem nicht näher dargestellten Messerbalken mittels Klemmitteln und einer Befestigungsnut 4 festlegbar ist. Der Grundkörper 3 weist zwei parallele Führungen 5 mit Führungsbuchsen 6 auf, wobei in den Führungen 5 Führungsstangen 7.1, 7.2 verschiebbar gelagert sind.

Der Grundkörper 3 ist mit einem Gehäuse 8 verbunden, das als Zylinder ausgebildet ist und in dem eine mit den Führungsstangen 7.1, 7.2 verbundene Kolbeneinheit 9 verschiebbar geführt wird, wobei das Gehäuse 8 mit einem Deckel 10 abgeschlossen ist. Der Deckel 10 weist ein Anschlußelement 11 für eine Druckmittelleitung 12.1 auf, mittels der Druckmittel in einen Druckverteilraum 13 eingebracht wird, so daß der Kolben 9 eine Absenkbewegung in Richtung des Pfeils X ausführt, wodurch das Kreismesser 2 in eine Nut 14 eines Untermessers 15 eintaucht. Der Zylinder bildet einen ersten Stellantrieb.

Zwischen dem Grundkörper 3 und dem Kolben 9 ist eine Druckfeder 16 angeordnet, die dazu dient, einen Messerkopf 17 im drucklosen Zustand in Richtung des Pfeils Y zu bewegen und in Ruhestellung zu halten.

Der Messerkopf 17 mit dem rotierbar gelagerten Kreismesser 2 ist an einer Traverse 18 angeordnet, wobei die Traverse 18 schwenkbar auf eine Gelenkstange 19 gelagert ist, die in den Enden der Führungsstangen 7.1, 7.2 gelagert ist. An der Gelenkstange 19 ist ein Schwenkarm 30 gelagert, der durch eine Traverse 18 und einen Betätigungsarm 20 gebildet wird, wobei an einem Ende der Traverse 18 der Messerkopf 17 angeordnet ist. An einem Ende des Betätigungsarmes 20 greift der gestrichelt dargestellte zweite Stellantrieb 21 an, wobei eine Auslenkung des Betätigungsarmes 20 durch den zweiten Stellantrieb 21 eine Auslenkung des Messerkopfes 17 in die entgegengesetzte Richtung bewirkt.

Des weiteren ist mit dem Deckel 10 ein Stellmittel 22 verbunden, wobei durch Verdrehen eines gerändelten Drehelements 23 eine Höhenverstellung des Messerkopfes 9 realisiert wird.

Fig. 2 zeigt eine teilweise geschnittene Vorderansicht einer ersten Ausführungsform des Messerhalters gemäß Fig. 1 mit einem Grundkörper 3, in dem nicht näher dargestellte Führungsstangen 7.1, 7.2 verschiebbar gelagert sind, an deren Ende die Gelenkstange 19 gelagert ist.

Um die Gelenkstange 19 ist ein Schwenkarm 30 schwenkbar gelagert, der aus der Traverse 18 und dem Betätigungsarm 20 gebildet wird. Der Betätigungsarm 20, der in der Ruhestellung dargestellt ist, wird durch eine Rückstellfeder 24 und den auf der gegenüberliegenden Seite zu der Rückstellfeder 24 anliegenden zweiten Stellantrieb 21 in Form einer Kolben-Zylindereinheit in der Ruhestellung gehalten. Wenn der Messerkopf 17 in Richtung des Pfeils X abgesenkt wird, wird bei Erreichen einer vorher eingestellten Position des Messerkopfes 17 über die Druckmittelleitung 12.2 Druck auf die Kolben-Zylindereinheit 21 ausgeübt, so daß der Betätigungsarm 20 in Richtung der Rückstellfeder 24 ausgelenkt wird, wodurch die Traverse mit dem Messerkopf 17 um die Gelenkstange 19 in Richtung des Pfeils A ausgelenkt wird. Durch die Auslenkung in Richtung des Pfeils A erfolgt nachdem das Kreismesser 2 in die Nut 14 eingetaucht ist, eine Anstellung des Kreismessers 2 gegen die die Gegenschneidende bildende Nutflanke 25, so daß ein sauberer Scherenschnitt gewährleistet wird.

Sofern der Messerkopf 17 in Richtung des Pfeils Y wieder abgehoben werden soll, wird die Kolben-Zylindereinheit 21 drucklos gesetzt, so daß die Rückstellfeder 24 den Betätigungsarm 20 in die Ruhestellung drückt und danach die in Fig. 1 dargestellte Rückstellfeder 16 den Messerkopf in Richtung des Pfeiles Y abhebt.

Der Messerkopf 17 mit dem rotierbar gelagerten Kreismesser 2 weist einen Lagerträger 26 auf, an dem ein Lager 27 angeordnet ist und der mittels einer Schwalbenschwanzführung 28 lösbar mit der Traverse 18 verbunden ist. Der Messerkopf 17 wird mit dem Lagerträger 26 in die Schwalbenschwanzführung eingeschoben und kann anschließend beispielsweise mittels Schrauben fixiert werden.

Fig. 3 zeigt eine teilweise geschnittene seitliche Ansicht einer abgewandelten Ausführungsform gemäß Fig. 1, wobei Traverse 18, an der der Messerkopf 17 angeordnet ist, auf der mit den Führungsstangen 7.1, 7.2 verbundene Gelenkstange 19 gelagert ist. Der Betätigungsarm 20, der mit der Traverse 18 verbunden ist, ist außerhalb des Grundkörpers 3 angeordnet und über einen außen am Grundkörper 3 angeordneten zweiten Stellantrieb 21 schwenkbar. Beim Verschwenken des Betätigungsarms 20 wird die Traverse 18 ausgelenkt und somit eine Anstellung des Kreismessers 2 an die nicht dargestellte Nutflanke 25 erreicht.

Fig. 4 zeigt eine teilweise geschnittene Vorderansicht einer weiteren Ausführungsform des Messerhalters, wobei mit nicht näher dargestellten Führungsstangen eine Gelenkstange 19 ähnlich der Ausführungsform in Fig. 1 verbunden ist, auf dem zwei Schwenkarme 30.1, 30.2 gegeneinander verschwenkbar gelagert sind, die jeweils einen Messerkopf 17.1, 17.2 aufweisen.

Die Schwenkarme 30.1, 30.2 werden aus einem oberen Schwenkarmteil 31.1, 31.2 und einem unteren Schwenkarmteil 32.1, 32.2 gebildet, wobei die Schwenkarmteile 31, 32 spielfrei, lösbar miteinander verbunden sind. Die Verbindung der Schwenkarmteile 31, 32 erfolgt unterhalb des Gelenks 19 über eine Führung 33.1, 33.2, die schwalbenschwanzförmig ausgebildet ist. Die Schwenkarmteile 31, 32 werden im Bereich der Schwalbenschwanzführung 33 zusätzlich über nicht näher dargestellte Feststellmittel festgelegt. Vorteilhaft ist, daß der Messerkopf 17.1, 17.2 und das untere Schwenkarmteil 32.1, 32.2 eine Baueinheit bilden, die beispielsweise zu Wartungsoder Reparaturzwecken einfach komplett ausgewechselt werden kann.

Nachdem die Messerköpfe 17.1, 17.2 bis zu einer vorgegebenen Tiefe in die Nut 14 des Untermessers 15 eingetaucht sind, werden über einen doppelseitig wirkenden zweiten Stellantrieb 21 die Schwenkarme 30.1, 30.2 gegen die Rückstellfedern 24.1, 24.2 ausgelenkt, so daß sich die Schwenkarme 30.1, 30.2 scherenartig öffnen und eine Anstellung der Kreismesser 2.1, 2.2 in Richtung der Pfeile A, B gegen die Nutflanken 25.1, 25.2 erfolgt.

## Patentansprüche

1. Messerhalter (1) für Kreismesser (2) zum Längsteilen von Materialbahnen, der einen mit einem Messerbalken verbindbaren Grundkörper (3) aufweist, dem wenigstens eine zur Absenkbewegung des Kreismessers verschiebbar gelagerte Führungsstange (7) zugeordnet ist, die an einem Ende mit einem ersten Stellantrieb in Verbindung steht,
wobei das Kreismesser in einem Messerkopf rotierbar gelagert ist und
wobei der Messerkopf zur Seitenanstellung gegen ein Untermesser geschwenkt werden kann
**dadurch gekennzeichnet,**
**daß** die Führungsstange mit ihrem anderen Ende über ein Gelenk (19) mit wenigstens einem Schwenkarm (30) in Verbindung steht, an dem der Messerkopf (17) angeordnet ist und wobei der Arm mit einem zweiten Stellantrieb (21) zur Betätigung der Schwenkbewegung in Verbindung steht, der die Schwenkbewegung bewirken kann, nachdem der erste Stellantrieb die Stange in die Endposition bewegt hat.

2. Messerhalter nach Anspruch 1, **dadurch gekennzeichnet, daß** zwei Führungsstangen (7.1, 7.2) vorgesehen sind.

3. Messerhalter nach Anspruch 1 und 2, **dadurch gekennzeichnet, daß** das Gelenk (19) oberhalb des Messerkopfes (17) angeordnet ist.

4. Messerhalter nach einem der Ansprüche 1 bis 3, **dadurch gekennzeichnet, daß** der zweite Stellantrieb (21) am Grundkörper (3) angeordnet ist.

5. Messerhalter nach einem der Ansprüche 1 bis 4, **dadurch gekennzeichnet, daß** der zweite Stellantrieb (21) durch eine Kolben-Zylindereinheit gebildet wird, die an eine Druckmittelversorgung (12) angeschlossen ist.

6. Messerhalter nach einem der Ansprüche 1 bis 5, **dadurch gekennzeichnet, daß** dem zweiten Stellantrieb (21) eine Rückstellfeder (24) zugeordnet ist.

7. Messerhalter nach einem der Ansprüche 1 bis 6, **dadurch gekennzeichnet, daß** der Schwenkarm (30) im Bereich des Gelenks (19) geteilt ist, wobei die Schwenkarmteile (31, 32) lösbar miteinander verbunden sind.

8. Messerhalter nach einem der Ansprüche 1 bis 7, **dadurch gekennzeichnet, daß** der Messerkopf (17) einen Lagerträger (26) aufweist, der lösbar mit dem Schwenkarm (30) verbunden ist.

## Claims

1. Knife holder (1) for circular knives (2) for longitudinally dividing material webs, comprising a base body (3) which can be connected to a knife beam and with which at least one guide rod (7) is associated, which rod is displaceably mounted for lowering the circular knife and which is connected at one end to a first actuating drive, wherein the circular knife is rotatably mounted in a knife head and wherein the knife head can be pivoted for lateral positioning against a lower knife,
**characterised in**
**that** the guide rod is connected by way of its other end via a hinged joint (19) to at least one pivot arm (30), at which the knife head (17) is disposed, and wherein the arm is connected to a second actuating drive (21) for initiating the pivotal movement, which drive can effect the pivotal movement after the first actuating drive has moved the rod into the end position.

2. Knife holder according to Claim 1, **characterised in that** two guide rods (7.1, 7.2) are provided.

3. Knife holder according to Claims 1 and 2, **characterised in that** the hinged joint (19) is disposed above the knife head (17).

4. Knife holder according to any one of Claims 1 to 3, **characterised in that** the second actuating drive (21) is disposed at the base body (3).

5. Knife holder according to any one of Claims 1 to 4, **characterised in that** the second actuating drive (21) is formed by a piston-cylinder unit, which is connected to a pressure medium supply (12).

6. Knife holder according to any one of Claims 1 to 5, **characterised in that** a return spring (24) is associated with the second actuating drive (21).

7. Knife holder according to any one of Claims 1 to 6, **characterised in that** the pivot arm (30) is divided in the region of the hinged joint (19), wherein the pivot arm parts (31, 32) are detachably connected together.

8. Knife holder according to any one of Claims 1 to 7, **characterised in that** the knife head (17) comprises a bearing support (26), which is detachably connected to the pivot arm (30).

## Revendications

1. Guide-lame (1) pour couteau circulaire (2) servant à découper longitudinalement des laizes de matériau, qui comprend un bâti (3) assemblable avec une barre porte-lame auquel est associée au moins une barre de guidage (7) montée de manière coulissante pour abaisser le couteau circulaire, laquelle est reliée à une extrémité avec un premier organe de réglage, le couteau circulaire étant monté de manière rotative dans une tête de lame et la tête de lame pouvant être pivotée pour le positionnement latéral contre une lame inférieure,
**caractérisé en ce que**
la barre de guidage est reliée par son autre extrémité à l'aide d'une articulation (19) à au moins un bras pivotant (30) sur lequel est disposée la tête de lame, le bras étant relié, pour commander le mouvement de pivotement, à un deuxième organe de réglage (21) qui peut exécuter le mouvement d'inclinaison après que le premier organe de réglage a mis la barre en position finale.

2. Guide-lame selon la revendication 1, **caractérisé en ce que** deux barres de guidage (7.1 et 7.2) sont prévues.

3. Guide-lame selon les revendications 1 et 2, **caractérisé en ce que** l'articulation (19) est disposée au-dessus de la tête de lame (17).

4. Guide-lame selon l'une des revendications 1 à 3, **caractérisé en ce que** le deuxième organe de réglage (21) est disposé sur le bâti (3).

5. Guide-lame selon l'une des revendications 1 à 4, **caractérisé en ce que** le deuxième organe de réglage (21) est constitué par un ensemble piston-cylindre qui est connecté à une alimentation en fluide sous pression (12).

6. Guide-lame selon l'une des revendications 1 à 5, **caractérisé en ce qu'**un ressort de rappel (24) est associé au deuxième organe de réglage (21).

7. Guide-lame selon l'une des revendications 1 à 6, **caractérisé en ce que** le bras pivotant (30) est fractionné dans la zone de l'articulation (19), les parties du bras pivotant (31, 32) sont reliées entre elles de manière détachable.

8. Guide-lame selon l'une des revendications 1 à 7, **caractérisé en ce que** la tête de lame (17) comporte un support de palier (16) qui est relié de manière détachable au bras pivotant (30).
